# EUROPÄISCHE PATENTSCHRIFT

(11) **EP 1 434 300 B1**
(45) Veröffentlichungstag und Bekanntmachung des Hinweises auf die Patenterteilung: **18.04.2007**
(21) Anmeldenummer: 03028038.2
(22) Anmeldetag: 06.12.2003
(51) Int. Cl.: H01Q 1/12, H01Q 21/26

(54) **Breitband-Antenne mit einem 3-dimensionalen Gussteil**
Broadband antenna with a 3-dimensional casting part
Antenne à large bande avec une pièce coulée en trois dimensions

(30) Priorität: 23.12.2002 CH 22102002
(43) Veröffentlichungstag der Anmeldung: 30.06.2004
(73) Patentinhaber: HUBER & SUHNER AG, 9100 Herisau (CH)
(72) Erfinder: Goebel, Uhland, 8492 Wila (CH); Gräni, Mischa, 8320 Fehraltdorf (CH); Hesselbarth, Jan, 8482 Sennhof (CH); Nüchter, Peter, 8430 Hinwil (CH); Wagner, Martin, 8307 Effretikon (CH)
(74) Vertreter: OK pat AG

(56) Entgegenhaltungen:
- AU-B- 723 272
- US-A- 2 166 750
- US-A- 4 804 965
- US-A- 5 285 210
- US-A- 6 034 645

## Beschreibung

Die vorliegende Erfindung bezieht sich auf Antennen, die ein Abstrahlelement umfassen, das vor einer Reflektorfläche angeordnet ist.

Gekreuzte Dipolantennen zum Erzeugen linearer oder zirkularer Polarisierungen sind bekannt. Eine gekreuzte Dipolantenne ist aus dem Artikel "A wide-band aerial system for circularly polarized waves, suitable for ionospheric research", G.J. Phillips, IEE Proc., Vol. 98 III, 1951, S. 237 - 239 bekannt. Drehkreuzantennen sind in verschiedenen US-Patenten beschrieben. Ein Beispiel ist in dem US-Patent US 2,086,976 aus dem Jahr 1935 gezeigt. Die gezeigte Antenne umfasst einen Mast an dem mehrere gekreuzte Antennen angeordnet sind. Es gibt auch zahlreiche Lehrbücher, die sich mit Drehkreuzantennen befassen.

Um die Richtwirkung zu verbessern, werden die Antennenelemente häufig vor einer metallischen Reflektorfläche angeordnet. Dieser Ansatz ist bekannt und findet bei den folgenden beiden Antennen Anwendung. Eine dual-

polarisierte Dipolantenne ist dem US-Patent US 6,313,809 (entspricht im Wesentlichen der Deutschen Offenlegungsschrift DE 198 60 121 A1) der Firma Kathrein zu entnehmen. Diese Dipolantenne zeichnet sich dadurch aus, dass sie aus einer Anzahl von einzelnen Dipolelementen besteht, die vor einem Reflektor angeordnet sind. Die Dipolelemente sind in der Draufsicht als Dipolquadrat angeordnet und jedes Dipolelement wird über eine symmetrische Leitung individuell gespeist.

Eine zweifach polarisierte multi-range Dipolantenne ist dem US-Patent US 6,333,720 der Firma Kathrein zu entnehmen.

Die Bandbreite einer Dipolantenne kann verbessert werden indem man dicke Dipole oder sogenannte fliegenförmige (bow-tie) Dipolstrukturen verwendet. Eine solche breitbandige Dipolantenne ist aus dem Artikel "Broadband half-wave dipole", M.C. Bailey, IEEE Trans. Antennas Prop., Vol. 32, 1984, S. 410 - 412 bekannt. Eine breitbandige Antenne mit dicker Dipolstruktur ist in dem Antenna Engineering Handbook, R.C. Johnson und H. Jasik, editors, 2. Auflage, McGraw Hill, 1984, auf S. 28-11 erwähnt.

Es ist ein Problem der bekannten Antennenanordnungen, die im Bereich der Kommunikation und insbesondere der Mobilfunkkommunikation eingesetzt werden, dass die Antennen kostspielig und schwer sind. Das führt zu teuren und komplizierten Gruppenantennen.

Ausgehend von dem eingangs genannten Stand der Technik stellt sich die Aufgabe, eine breitbandige Dipolantenne zu schaffen, die einfach und kostengünstig ist.

Es ist eine weitere Aufgabe der Erfindung, eine Dipolantenne bereit zu stellen, die sich für den Einbau in eine Gruppenantenne eignet.

Gemäss Erfindung wird eine Antenne mit einem Strahlelement bereit gestellt, mit den technischen Merkmalen des Anspruchs 1.

Eine ähnliche Antenne wie beansprucht im Anspruch 1 ist der US 6034645 zu entnehmen.

Vorzugsweise liegen die Befestigungselemente symmetrisch in Bezug auf die Symmetrieebenen, oder im Grenzfall in den Symmetrieebenen. An ihren (unteren) Enden sind die Befestigungselemente mit dem leitenden Reflektor verbunden, wobei zumindest eines der Befestigungselemente zum elektrischen Anregen des Strahlelements dient.

Weitere erfindungsgemässe Ausführungsformen sind den abhängigen Patentansprüchen 2 bis 13 zu entnehmen.

Gemäss Erfindung wird eine Gruppenantenne mit mehreren Strahlelementen bereit gestellt, wie in Anspruch 14 beansprucht. Weitere erfindungsgemässe Ausführungsformen sind den abhängigen Patentansprüchen 15 und 16 zu entnehmen.

Die Erfindung ist im Folgenden anhand in den Zeichnungen dargestellter Ausführungsbeispiele ausführlich beschrieben. Symmetrieebenen werden in den Zeichnungen durch gestrichelten Linien und imaginäre Flächen durch gepunktete Linien angedeutet, wo dies zur deutlicheren Darstellung der Erfindung notwendig ist. Es zeigen:
- Fig. 1A: eine Antenne gemäss Erfindung in einer schematischen Seitenansicht;
- Fig. 1B: die Antenne gemäss Fig. 1A in einer schematischen Draufsicht;
- Fig. 1C: einen Ausschnitt der Antenne gemäss Fig. 1A in einer schematischen Schnittansicht;
- Fig. 1D: einen Ausschnitt eines weiteren Befestigungselements gemäss Erfindung in einer schematischen Schnittansicht;
- Fig. 2A: eine weitere Antenne gemäss Erfindung in einer schematischen Draufsicht, wobei die Abstrahlung vertikal linear polarisiert ist;
- Fig. 2B: eine weitere Antenne gemäss Erfindung in einer schematischen Draufsicht, wobei die Abstrahlung horizontal linear polarisiert ist;
- Fig. 2C: eine weitere Antenne gemäss Erfindung in einer schematischen Draufsicht, wobei die Abstrahlung 45° linear polarisiert ist;
- Fig. 3A: eine Versorgungsschaltung gemäss Erfindung, die sich auf der Rückseite eines Reflektors befindet;
- Fig. 3B: eine weitere Versorgungsschaltung gemäss Erfindung, in schematischer Blockansicht;
- Fig. 3C: eine weitere Versorgungsschaltung gemäss Erfindung, in schematischer Blockansicht;
- Fig. 4A-4F: verschiedene regelmässige Umlaufstrukturen, gemäss Erfindung;
- Fig. 5A-5B: verschiedene unregelmässige Umlaufstrukturen, gemäss Erfindung;
- Fig. 6: einen Ausschnitt eines Befestigungselements gemäss Erfindung in einer schematischen Seitenansicht;
- Fig. 7: eine Gruppenantenne gemäss Erfindung in einer schematischen Draufsicht.

### Detaillierte Beschreibung:

Im Folgenden werden Begriffe erläutert und definiert, die in der Beschreibung und den Patentansprüchen mehrfach auftauchen.

Im Folgenden Text ist von Gussteilen die Rede. Gemäss Erfindung sind unter dem Begriff Gussteil Formteile zu verstehen, die im (automatischen) Spritzgussverfahren hergestellt wurden. Dabei werden thermoplastisch verarbeitbare Kunststoffe mittels eines Spritzgießverfahrens verarbeitet.

Es können gemäss Erfindung verschiedene Kunststoff-Spritzgussmassen verwendet werden, um die Formteile herzustellen. Einige Beispiele von Kunststoffen sind im Folgenden aufgeführt: PA (Polyamid); POM (Polyacetal); PET (Polyethylenterephthalat); PS (Polystyrol); TPE (thermoplastisches Polyester-Elastomer); LCP (Liquid Crystal Polymer); PBT (Polybutylenterephthalat); SB (Styrol/Butadien); SAN (Styrol-Acrylnitril); ABS (Acryl-Buadien-Styrol); PPE (modifizierte Polyether); PVC (Polyvinylchlorid); CA (Celluloseacetat); CAB (Celluloseacetatbutyrat); CP (Cellulosepropionat); PE (Polyethylen); PP (Polypropylen); PMMA (Polymethylmethacrylat); PC (Polycarbonat); PSO (Polyarylsulfon); PES (Polyethersulfon); PEI (Polyetherimid); PAI (Polyamidimid); PVDF (Polyvinylidenfluorid).

Es können auch Polymerblends eingesetzt werden. Dabei handelt es sich um Kombinationen aus zwei oder mehreren mischbaren Polymeren. Blending ist ein Prozess, eine Mischung, oder eine Reaktion von zwei oder mehr Polymeren, um verbesserte Produkteigenschaften zu erhalten.

Es können auch modifizierte Kunststoffe mit Füllstoffpartikeln verwendet werden, welche den Aufbau von haftfesten elektrodenlos oder galvanisch abgeschiedenen Metallschichten erleichtern. Die Füllstoffpartikel können aus elektrisch leitenden Metallen (z. B. Palladium) oder aus elektrisch nicht leitfähigen Metallpigmenten bestehen, wie sie in Spritzlacken für elektromagnetische Abschirmung verwendet werden. Diese Metallpigmente dienen als Katalysator zur elektrodenlosen Abscheidung einer metallischen Startschicht, welche anschliessend galvanisch verstärkt werden kann. Der Spritzlack erreicht nur eine begrenzte und stark vom Kunststoff-Material abhängige Haftfestigkeit. Durch Einbetten der Partikel in die Kunststoffmasse wird eine wesentliche Verbesserung der Haftfestigkeit erzielt, indem die Partikel durch einen kurzen Beizprozess nur oberflächlich freigelegt werden, ansonsten aber von der Kunststoffmasse umschlossen bleiben.

Anstatt Kunststoff können auch Metalle zum Herstellen der Gussteile verwendet werden. Besonders geeignet ist Aluminium, das im Aluminiumspritzgussverfahren verarbeitet werden kann. Auch geeignet sind Formteile aus Zink, Magnesium (z.B. mittels Thixospritzgiessen herstellbar), oder aus Titan Aluminium.

Es können auch Kunststoffspritzgussteile verwendet werden, die ein oder mehrere Metalle enthalten.

Die Formteile zeichnen sich dadurch aus, dass ein Minimum an Nachbearbeitungsaufwand notwendig ist. Ausserdem sind die Dimensionen der Formteile sehr präzise.

Es können Reflektoren eingesetzt werden, die vorzugsweise eine leitende Fläche aufweisen. Diese leitende Fläche kann auf Masse gelegt werden. Die Reflektorfläche kann eben oder gekrümmt ausgeführt sein.

Eine erste Antenne 10 gemäss Erfindung ist in den Figuren 1A und 1B gezeigt. Eine erfindungsgemässe Antenne 10 umfasst ein drei-dimensionales Strahlelement, das vor einem leitenden Reflektor 13 angeordnet ist. Das Strahlelement ist ein Gussteil. Das Gussteil ist leitend ausgeführt, damit es als Antenne einsetzbar ist. Zu diesem Zweck kann das Gussteil entweder mit einer metallischen Schicht versehen sein, die das Gussteil ganz oder teilweise abdeckt. Alternativ kann das Gussteil elektrisch leitende Partikel umfassen, die so in ein Gastmaterial eingebettet sind, dass das Gussteil zumindest im Oberflächenbereich elektrisch leitend ist. Das Gussteil kann aber auch aus Material gefertigt sein, das an sich leitfähig ist. Gut geeignet sind Metalle oder Metalllegierungen.

Das Gussteil umfasst eine geschlossene Umlaufstruktur 11 mit einander abwechselnden Einschnürungen und Ausbuchtungen. Die Umlaufstruktur 11 hat in dem gezeigten Beispiel die Form eines Kreuzes, das eine imaginäre Fläche 14 aufspannt, die von mindestens zwei Symmetrieebenen geschnitten wird. Die Symmetrieebenen schneiden die imaginäre Fläche 14 und bilden somit Schnittgeraden 15.1 und 15.3, wie in Fig. 1B anhand gestrichelter Linien dargestellt. Die eigentliche Umlaufstruktur 11 weist zusätzlich zu den beiden Schnittgeraden 15.1 und 15.3 auch noch zwei Symmetrieachsen auf, die in Fig. 1B mit 15.2 und 15.4 bezeichnet sind.

Es sind mindestens zwei Befestigungselemente 12.1, 12.2 vorgesehen, die sich im Wesentlichen senkrecht zu der Fläche des leitenden Reflektors 13 erstrecken. Die Befestigungselemente 12.1, 12.2 sind an zwei Stützpunkten - die bei der gezeigten Ausführungsform auf der Schnittgeraden 15.1 liegen - mit der Umlaufstruktur 11 verbunden. Die mindestens zwei Befestigungselemente 12.1, 12.2 verlaufen im Wesentlichen parallel zueinander und liegen in der Zylinderfläche eines imaginären Zylinders 9, dessen Zylinderlängsachse 8 senkrecht auf der Fläche des leitenden Reflektors 13 steht. Die genannten Symmetrieebenen 15.1 und 15.3 schneiden einander in einer gemeinsamen Schnittgerade, die mit der Zylinderlängsachse 8 zusammen fällt.

Wie erwähnt, sind die Befestigungselemente 12.1, 12.2 an zwei Stützpunkten, die auf der Schnittgeraden 15.1 liegen, mit der Umlaufstruktur 11 verbunden und tragen die Umlaufstruktur 11. An ihren anderen Enden 16 sind die Befestigungselemente 12.1, 12.2 mit dem Reflektor 13 verbunden. Zusätzlich zu der Tragfunktion dient mindestens eines der Befestigungselemente 12.1, 12.2 zum elektrischen Anregen des Strahlelements.

Insgesamt weist das Strahlelement eine pilzartige Form auf, bei der die durch die Umlaufstruktur 11 aufgespannte Fläche 14 den Pilzhut und der imaginäre Zylinder 9 den Fuss des Pilzes bilden. Der Vergleich des Strahlelements mit einer pilzartige Form dient lediglich der besseren Veranschaulichung der Erfindung.

Besonders geeignet sind Befestigungselemente, die eine säulenartige Struktur haben. Vorzugsweise sind die Befestigungselemente ein integraler Bestandteil der Umlaufstruktur 11. In diesem Fall können sowohl die Umlaufstruktur 11 als auch die Befestigungselemente einstückig und damit ohne zusätzliche Montageschritte und Montagetoleranzen hergestellt werden.

Die Befestigungselemente haben vorzugsweise eine zylindrische Form mit rundem Querschnitt, können aber auch andere Querschnittformen aufweisen.

In einer bevorzugten Ausführungsform weisen die Befestigungselemente am unteren Ende Befestigungsmittel auf, die es erlauben die Umlaufstruktur 11 samt den Befestigungselementen 12.1, 12.2 an dem Reflektor 13 zu befestigen. Zu diesem Zweck können die Befestigungselemente 12.1, 12.2 zum Beispiel mit einem Schnappmechanismus oder einer Steckverbindung versehen sein, die es ermöglichen, die Befestigungselemente 12.1, 12.2 in Löcher des Reflektors 13 einzusetzen und dort einrasten zu lassen. Statt einer Schnappverbindung können auch Schraub-, Löt- oder andere - verbindungen vorgesehen werden. Ideal sind Verbindungen, die neben einer mechanischen Verbindung auch eine elektrisch leitende Verbindung herstellen.

Bei dem Verbinden der Befestigungselemente 12.1, 12.2 mit dem Reflektor 13 ist zu beachten, dass der Reflektor 13 auf der Vorderseite 17.2 (d.h. auf der Seite des Reflektors 13, die zu der Umlaufstruktur 11 hingewandt ist) leitfähig ausgeführt ist, wie in Fig. 1C angedeutet. Mindestens eines der Befestigungselemente 12.1 muss somit so in dem Reflektor 13 befestigbar sein, dass es keine leitende Verbindung zu der leitfähigen Seite 17.2 des Reflektors 13 bildet. Ansonsten wären beide Befestigungselemente 12.1, 12.2 über den leitenden Reflektor 13 kurzgeschlossen und die Antenne könnte nicht angesteuert werden.

Ein Beispiel für die Befestigung und die elektrische Anregung eines der Befestigungselemente 12.1 ist in Fig. 1C gezeigt. Das Befestigungselement 12.1 umfasst einen Zylinder, dessen Wandung 19.1 mit einer leitenden Schicht 18 versehen ist. Der Reflektor 13 wird aus einer elektrisch leitfähigen Schicht 17.4 auf der Vorderseite 17.2 einer dielektrischen Platte 17.5 gebildet. Der Reflektor 13 weist ein Loch auf, in welchem das untere Ende 16 des Befestigungselementes 12.1 geführt wird. Ein Herausfallen des Befestigungselementes 12.1 wird durch nasenartige Vorsprünge 19.2 verhindert, welche den Montagevorgang durch Einfedern ermöglichen. Ein Abstand zwischen der leitenden Fläche 17.4 und dem Befestigungselement 12.1 verhindert einen Kurzschluss des Speisungssignals. Das Speisungssignal wird zum Beispiel durch eine Streifenleitung auf der Rückseite des Reflektors 13 angelegt, die in elektrisch leitender Verbindung mit der leitenden Schicht 18 steht.

Ein besonders vorteilhaftes Beispiel für die Befestigung und die elektrische Anregung eines der Befestigungselemente 12.1 ist in Fig. 1D gezeigt. Das Befestigungselement 12.1 umfasst einen Zylinder, dessen Wandung 19.1 mit einer leitenden Schicht 18 versehen ist. Der Reflektor 13 wird aus einer elektrisch leitfähigen Schicht 17.4 auf der Vorderseite 17.2 einer dielektrischen Platte 17.5 gebildet. Der Reflektor 13 weist ein Loch auf, in welchem das untere Ende 16 des Befestigungselementes 12.1 geführt wird, wobei ein mechanischer Anschlag durch eine Abstufung 19.3 des Zylinderdurchmessers gebildet wird. Ein Herausfallen des Befestigungselementes 12.1 wird durch nasenartige Vorsprünge 19.2 verhindert, welche den Montagevorgang durch Einfedern ermöglichen. Eine ringförmige Ausnehmung 17.7 der elektrisch leitfähigen Schicht 17.4 verhindert einen Kurzschluss des Speisungssignals. Das Speisungssignal wird durch eine Streifenleitung 17.6 auf der Rückseite des Reflektors 13 gebildet, welche in elektrisch leitender Verbindung mit der leitenden Schicht 18 steht. In der in Fig. 1D gezeigten besonders vorteilhaften Ausführung sind die Streifenleitung 17.6 und der durch die ringförmige Ausnehmung 17.7 von der elektrisch leitfähigen Schicht 17.4 abgetrennte Bereich 17.8 durch eine durch den Reflektor 13 hindurchgehende elektrisch leitende Schicht 17.9, eine sogenannte Durchkontaktierung, miteinander verbunden.

Es sind zahlreiche andere Befestigungsformen denkbar (z.B. mittels ringförmigem Isolatoreinsatz oder Freiätzung der Bohrung), um einen Kontakt zwischen dem Befestigungselement und der leitfähigen Fläche des Reflektors zu vermeiden.

In einer speziellen Ausführungsform ist die dem Gussteil zugewandte Seite 17.2 des Reflektors 13 leitend ausgeführt. Es kann auch die rückwärtige Seite 17.1 leitend ausgeführt sein. Zusätzlich kann die leitende Seite des Reflektors 13 mit einer nichtleitenden Schicht ganz oder teilweise abgedeckt sein, um den Reflektor 13 vor Umwelteinflüssen zu schützen. Diese nichtleitende Schicht kann eine Kunststoffschicht sein, die für die elektromagnetischen Felder transparent ist.

Einige der Antennen gemäss Erfindung zeichnen sich dadurch aus, dass sich die von der Umlaufstruktur 11 aufgespannte imaginäre Fläche 14 im Wesentlichen parallel zu dem Reflektor 13 erstreckt. Die imaginäre Fläche 14 kann eben oder gekrümmt sein.

Der Reflektor 13 kann leicht gekrümmt sein.

Die Vorzüge der Erfindung kommen besonders zur Geltung, wenn der Reflektor 13 auf der Seite 17.1, die von dem Gussteil abgewandt ist, eine Versorgungsschaltung aufweist. Diese Versorgungsschaltung kann zum Speisen der Antenne eingesetzt werden. Zu diesem Zweck kann die Versorgungsschaltung ein Netzwerk umfassen, welches einen Speisungseingang mit den beiden Befestigungselementen 12.1, 12.2 so verbindet, dass diese gegenphasig ansteuerbar sind .

Eine solche gegenphasige Ansteuerung ist in Fig. 2A schematisch dargestellt. Die Antenne 20 umfasst eine Umlaufstruktur 21 ähnlich der in Fig. 1A und 1B, wobei jedoch vier Befestigungselemente 22.1 bis 22.4 vorgesehen sind. Sowohl die beiden Befestigungselemente 22.1 und 22.3 als auch die beiden Befestigungselemente 22.2 und 22.4 werden jeweils gegenphasig angesteuert. Die beiden Befestigungselemente 22.1 und 22.2 werden gleichphasig angeregt. Wie durch die drei Pfeile in Fig. 2A angedeutet, entsteht aufgrund der symmetrischen Ausführung des Strahlelements 21 ein E-Feld, das in x-Richtung linear polarisiert ist (vertikale Polarisierung).

Eine andere Ansteuerung ist in Fig. 2B schematisch dargestellt. Wiederum werden sowohl die beiden Befestigungselemente 22.1 und 22.3 als auch die beiden Befestigungselemente 22.2 und 22.4 jeweils gegenphasig angesteuert. Nunmehr werden aber die beiden Befestigungselemente 22.1 und 22.4 gleichphasig angeregt. Wie durch die drei Pfeile in Fig. 2B angedeutet, entsteht aufgrund der symmetrischen Ausführung des Strahlelements 21 ein E-Feld, das in y-Richtung linear polarisiert ist (horizontale Polarisierung).

Eine vereinfachte Ansteuerung ist in Fig. 2C schematisch dargestellt. Das Befestigungselement 22.4 wird gegenphasig zu dem Befestigungselement 22.2 angeregt, wie durch den Pfeil in Fig. 2C angedeutet. Durch die symmetrische Ausführung des Strahlelements 21 entsteht ein E-Feld, das -45° linear polarisiert ist (-45° Slant Polarisierung). In Analogie zu Fig. 1B können in diesem Anwendungsfall die Befestigungselemente 22.1 und 22.3 ohne wesentliche Auswirkungen auf die Antennenfunktion weggelassen werden, worunter jedoch eventuell die mechanische Stabilität leidet. Die Befestigungselemente 22.1 und 22.3 können in einer weiteren Abwandlung der Anregung elektrisch mit dem Reflektor 13 bzw. 23 verbunden sein. Eine ebenfalls mit geringen Einschränkungen (diesmal der elektrischen Eigenschaften der Antenne) einhergehende Anregungsvariante sieht die ausschliessliche Anregung eines der Befestigungselemente 22.2, 22.4 vor, wobei das jeweils andere Befestigungselement mit dem Reflektor 13 bzw. 23 elektrisch verbunden ist. Die hiermit einhergehende Abweichung von der ideal-symmetrischen Richtcharakteristik ist zulässig, insbesondere bei der Anwendung als Strahlelement in einer Gruppenantenne.

Je nach Ansteuerung können auch zirkulare oder elliptische Polarisierungen, zum Beispiel analog zu Fig. 2A oder 2B durch phasenverschobene Anregung der Befestigungselementpaare 22.1, 22.3 und 22.2, 22.4 erzielt werden.

Ein Netzwerk 30 gemäss Erfindung ist in Fig. 3A als Beispiel gezeigt. Das gezeigte Netzwerk befindet sich auf der Rückseite einer Reflektorfläche und hat zwei Speisungseingänge 32.1 und 32.2. Es sind vier Tore 31.1 bis 31.4 vorgesehen, die mit den Befestigungselementen (in Fig. 3A nicht zu sehen) des Strahlelements in Verbindung stehen. Zwischen dem Speisungseingang 32.1 und den beiden Ports 31.4 und 31.2 ist ein 180°-Hybrid 33.1 angeordnet. Zwischen dem Speisungseingang 32.2 und den beiden Ports 31.3 und 31.1 ist ein weiteres 180°-Hybrid 33.2 angeordnet. Das 180°-Hybrid 33.2 umfasst eine λ/4 Verzögerungsleitung zwischen den Punkten A und C sowie eine 3λ/4 Verzögerungsleitung zwischen den Punkten A und B. Die Leitung zwischen B und C wiederum stellt eine λ/2 Verzögerungsleitung dar. Die Verzögerungsleitungen sind auf die Mittenfrequenz der Speisesignale hin ausgelegt. Die Ports 31.1 bis 31.4 sind über Leitungstücke mit den beiden 180°-Hybriden 33.1 und 33.2 verbunden, die jeweils gleiche Phasenverschiebung verursachen. Das Netzwerk 30 stellt sicher, dass die jeweils diagonal gegenüberliegenden Ports 180° phasenverschoben, das heisst, gegenphasig, angesteuert werden, wodurch die beiden übrigen Ports jeweils in einer virtuellen Kurzschlussebene liegen. Die Speisungseingänge 32.1 und 32.2 weisen damit eine hohe gegenseitige Entkopplung auf. Man erhält so eine besonders reine Polarisation der abgestrahlten Welle, beziehungsweise eine stark unterdrückte Kreuzpolarisations-Komponente. Es sind auch andere Ausführungsformen von 180°-Leistungsteilern zur Speisung der auf den Ecken eines Quadrates liegenden Speisungseingänge 31.1 bis 31.4 der Fig. 3A möglich, deren Streifenleitungs-Layout nach folgender verallgemeinerter Regel erfolgen kann, um grösstmögliche elektrische Symmetrie zu erzielen: Beispielsweise beginnt man mit der Festlegung eines Anschlusspunktes B auf der durch die Speisungseingänge 31.1 und 31.4 gegebenen Geraden. Unter Beachtung der Einhaltung gleicher elektrischer Leitungslänge zwischen dem Speiseeingang 31.1 und Anschlusspunkt B einerseits und dem Speisepunkt 31.3 und dem Anschlusspunkt C andererseits, kann die Lage des Anschlusspunktes C frei gewählt werden. Der dem Anschlusspunkt A des 180°-Hybrides in Fig. 3A entsprechende Netzwerk-Eingang kann beliebig positioniert sein. Das Streifenleitungs-Layout des zweiten 180°-Leistungsteilers erhält man nun durch zwei Spiegelabbildungen: im ersten Schritt spiegelt man das Layout des ersten 180°-Leistungsteilers an der Symmetrieachse, welche Speisepunkte 31.1 und 31.2 in die Speisepunkte 31.4 und 31.3 überführt. Im zweiten Schritt spiegelt man lediglich das Layout der Verbindungsleitung zwischen dem Speisepunkt 31.4 und Anschlusspunkt B des zweiten 180°-Leistungsteilers um die Achse 31.1 - 31.4.

Speist man nun den Speisungseingang 32.2 mit einem HF-Signal S2(t), so liegt an dem Port 31.3 ein Signal mit der Phasenlage 0° und an dem Port 31.1 ein Signal mit der Phasenlage 180° an. Mit dem gezeigten Netzwerk 30 kann man also aus einem HF-Signal S2(t) ein Gegentaktsignal erzeugen. Das Strahlelement baut bei der beschriebenen Speisung eine +45° Slant Polarisierung auf. Alternativ erzeugt die alleinige Speisung des Speisungseingang 32.1 am Strahlelement eine -45° Slant Polarisierung.

Speist man nun zum Beispiel den Speisungseingang 32.1 mit einem HF-Signal S1(t) und den Speisungseingang 32.2 mit einem HF-Signal S2(t), die beide zueinander gleichphasig sind, so liegt an dem Tor 31.2 ein Signal mit der Phasenlage 0°, an dem Tor 31.3 ein Signal mit der Phasenlage 0°, an dem Tor 31.4 ein Signal mit der Phasenlage 180° und an dem Tor 31.1 ein Signal mit der Phasenlage 180°. Mit dem gezeigten Netzwerk 30 kann man also aus zwei HF-Signalen S1(t) und S2(t) jeweils eine gegenphasige Anregung erzeugen. Das Strahlelement baut bei der beschriebenen Speisung eine horizontale Polarisierung auf.

Steuert man die Speisungseingänge 32.1 und 32.2 gegenphasig an (d.h. S1(t) ist gegenüber S2(t) um 180° phasenverschoben), so baut sich eine vertikale Polarisierung auf.

Um eine zirkulare Polarisation zu erzielen, werden die beiden Speisungseingänge 32.1 und 32.2 so angesteuert, dass S1(t) gegenüber S2(t) um +90° oder -90° phasenverschoben ist. Darüber hinaus lassen sich elliptische Polarisationen erzeugen, wenn bei +90° oder - 90° Phasenverschiebung die Amplitude von S1(t) verschieden ist von der Amplitude von S2(t) oder / und die Phasenverschiebung von 0°, +90°, -90° und 180° abweicht.

Es ist ein Vorteil des beispielhaft gezeigten Netzwerkes, dass die Polarisationseigenschaften der Antenne ohne Änderung des Abstrahlelements nur durch eine geeignete Ansteuerung einstellbar sind. Je nach Speisung an den Speisungseingängen ist somit die Polarisierung der von dem Strahlelement abgestrahlten Signale beeinflussbar.

Die Ansteuerung des Strahlelements kann auch durch andere Versorgungsschaltungen, zum Beispiel (Kombinations-) Netzwerke und Verzögerungsleitungen, erfolgen. Die Versorgungsschaltung kann in planarer, koaxialer oder Hohlleiter-Leitungstechnik ausgeführt sein.

Die Versorgungsschaltung kann so ausgelegt sein, dass sie aus einem Signal (z.B. S1(t)) bis zu vier verschiedene Ansteuersignale zum Ansteuern des Abstrahlelements erzeugt.

Ein anderes Beispiel einer Versorgungsschaltung ist in Fig. 3B gezeigt. Die Versorgungsschaltung weist einen Speisungseingang 34 auf, dem ein Signal S1(t) zugeführt wird. Es folgt ein Teiler (Divider) 35, dessen erstes Ausgangssignal an einen Tor 37.4 angelegt wird. Das zweite Ausgangssignal des Teilers 35 wird über einen 180°-Phasenschieber 36 phasenverschoben und dann einem Tor 37.2 zugeführt. Die beiden Ports 37.1 und 37.3 liegen auf Masse. Die Versorgungsschaltung in Fig. 3B ermöglicht eine einzelne lineare Polarisierung.

Ein drittes Beispiel einer Versorgungsschaltung ist in Fig. 3C dargestellt. Die Versorgungsschaltung weist einen Speisungseingang 34 auf, dem ein Signal S1(t) zugeführt wird. Ein 180°-Hybrid 39 speist zwei Verbindungsleitungen 40a, 40b im Gegentakt. Verbindungsleitung 40a verbindet die benachbarten Tore 38.1 und 38.2, Verbindungsleitung 40b die benachbarten Tore 38.3 und 38.4. Vorzugsweise bestehen die Verbindungsleitungen 40a und 40b aus jeweils zwei gleichen, spiegelsymmetrisch zum Anschlusspunkt des 180°-Hybrides 39 angeordneten Armen und sind identisch.

Gemäss Erfindung kann die Umlaufstruktur eine beliebige Form aufweisen, welche die folgenden Bedingungen erfüllt:
- Die Umlaufstruktur ist eine geschlossene Umlaufstruktur mit einander abwechselnden Einschnürungen und Ausbuchtungen.
- Die Umlaufstruktur spannt eine imaginäre Fläche auf, die durch mindestens zwei Symmetrieebenen des Gussteils geschnitten wird.
- Die Symmetrieebenen schneiden sich in einer gemeinsamen Schnittgerade, die in etwa senkrecht zum Reflektor verläuft.

Eine besonders vorteilhafte Ausführungsform der Umlaufstruktur hat vier Flügelelemente, die symmetrisch angeordnet sind. Liegen die am weitesten voneinander entfernten Punkte (Ausbuchtungen) der Umlaufstruktur etwa eine halbe Wellenlänge auseinander, wirkt dieselbe wie zwei gekreuzte Dipolelemente. Vorzugsweise liegen die zwei Symmetrieebenen des Gussteiles senkrecht zueinander.

Jedes Dipolelement der gekreuzten Dipolantenne wird vorzugsweise symmetrisch gespeist.

Verschiedene regelmässige Umlaufstrukturen sind in den Figuren 4A bis 4D schematisch angedeutet, wobei anzumerken ist, dass es zahlreiche andere Formen gibt, die auch als Umlaufstruktur geeignet sind. Diese regelmässigen Umlaufstrukturen weisen vier Symmetrieebenen auf.

Weitere erfindungsgemässe Umlaufstrukturen, nunmehr mit drei Symmetrieebenen sind in Fig. 4E und 4F dargestellt. Die Umlaufstruktur von Fig. 4E besitzt drei Flügelelemente, welche um je 120° gegeneinander verdreht angeordnet sind. Werden an den drei Einschnürungen Signale gleicher Amplitude und mit 0°, 120° und 240° Phasenverschiebung eingespeist, erhält man rechts oder links zirkular polarisierte Abstrahlung. Fig. 4F zeigt eine ebenfalls zur Erzeugung zirkular polarisierter Abstrahlung geeignete Umlaufstruktur.

Verschiedene unregelmässige Umlaufstrukturen sind in den Figuren 5A und 5B schematisch angedeutet. Diese unregelmässigen Umlaufstrukturen weisen mindestens zwei Symmetrieebenen auf und werden bevorzugt mit einer Schaltung entsprechend Fig. 3C angesteuert. Eine weitere vorteilhafte Anwendung der Umlaufstrukturen in den Figuren 5A und 5B ist die vereinfachte Erzeugung zirkularer Polarisation durch Anlegen gegenphasiger Speisesignale an zwei einander gegenüberliegenden Einschnürungen.

Vorzugsweise wird die Umlaufstruktur so konzipiert, dass Flügelelemente vorhanden sind, die mindestens einen Resonanzkreis ergeben, der durch die Abstrahlung belastet ist.

Die Befestigungselemente sind vorzugsweise so ausgeführt, dass sich Transformatoren von den Anregungsimpedanzen auf die Resonatorimpedanzen ergeben.

Die als Transformator ausgebildeten Befestigungselemente weisen in einer vorteilhaften Auslegung einen so grossen Durchmesser auf, dass sie gegen die leitende Reflektorfläche eine störende kapazitive Belastung darstellen. Um die kapazitive Belastung der Ansteuerungsschaltung zu reduzieren, können zum Beispiel Befestigungselemente eingesetzt werden, die sich zum Reflektor hin so verjüngen, dass sich eine induktive Anfangsstufe ergibt. Ein Beispiel eines solchen Befestigungselements ist in Fig. 6 in einer schematischen Seitenansicht gezeigt. Es ist ein Befestigungselement gezeigt, das einen ersten zylindrischen Bereich 62 aufweist, der einen ersten Durchmesser hat. Am unteren Ende des ersten Bereichs 62 ist ein zweiter zylindrischen Bereich 61 vorgesehen dessen Durchmesser kleiner ist als der Durchmesser des ersten Bereichs 62. Der erste Bereich muss nicht zwingender weise zentrisch zu dem zweiten Bereich angeordnet sein. Das gezeigte Befestigungselement ist so ausgeführt, das es nach dem Giessen des Formteils leicht entformbar ist.

Gemäss Erfindung wird die Abstrahlcharakteristik im Wesentlichen durch den Abstand des Strahlelements gegenüber dem Reflektor bestimmt. Als Abstand des Strahlelements gegenüber dem Reflektor wird vorzugsweise zwischen 1/10 und 1/3 der abgestrahlten Wellenlänge in Luft gewählt.

Gemäss Erfindung kann eine metallische Schirmanordnung vorgesehen werden, die ganz, teilweise oder gar nicht mit der leitenden Reflektorfläche verbunden ist. Die Schirmanordnung weist vorzugsweise die gleichen Symmetrieebenen auf wie das durch sie umgebene Strahlelement. Sie kann einstückig sein oder unter Beachtung der Symmetrieebenen aus einer entsprechenden Anzahl einzelner Elemente aufgebaut sein. Eine besonders vorteilhafte Anordnung besteht aus einer umlaufenden elektrisch leitenden Wand, welche je nach gewünschter Strahlbündelung unterhalb oder auch oberhalb des am weitesten von der Reflektorfläche 23 abgewandten Punktes des Strahlelementes endet. Die Schirmanordnung kann darüber hinaus eingesetzt werden, um die gegenseitige Verkopplung zwischen benachbarten Strahlelementen in einer Gruppenantenne zu reduzieren.

Eine Gruppenantenne gemäss Erfindung zeichnet sich dadurch aus, dass mehrere Antennen in Zeilen und Spalten angeordnet sind. Eine beispielhafte Gruppenantenne 70 ist in Fig. 7 gezeigt. Die Gruppenantenne 70 umfasst zwei Spalten mit je drei Antennen 71. Die Strahlelemente der Antennen 71 sind in dem gezeigten Beispiel um 45 Grad gedreht angeordnet. Die Strahlelemente können aber auch jede andere Orientierung einnehmen. Darüber hinaus kann es erforderlich oder sinnvoll sein, den horizontalen Abstand zwischen den einzelnen Antennen anders als den vertikalen Abstand zu wählen. Hinter den Stahlelementen ist eine Reflektorfläche 73 angeordnet. Es ist eine Versorgungsmatrix (nicht in Fig. 7 sichtbar) vorhanden, die es erlaubt die Antennen zeilen- und/oder spaltenweise zusammenzufassen. Vorzugsweise umfasst jede Antenne 71 ein Strahlelement und eine individuelle Versorgungsschaltung. Die genannte Versorgungsmatrix stellt dann die notwendigen Verbindungen zwischen Gesamteingängen der Gruppenantenne und den Speisungseingängen der Versorgungsschaltungen her. Die Versorgungsmatrix, die Versorgungsschaltung und das Speisungssignal ist in dem gezeigten Beispiel so ausgelegt, dass sich eine lineare Polarisierung in vertikaler Richtung ergibt, wie durch die E-Felder angedeutet.

Die beschriebenen und gezeigten Antennen eignen sich besonders für den Betrieb im Gigahertz-Frequenzbereich, wobei die Speisungseingänge mit Signalen beaufschlagt werden, die eine Mittenfrequenz aufweisen, die grösser als 1 GHz ist. Besonders geeignet sind die Antennen für Mobilfunk- und andere Kommunikationssysteme. Als obere Frequenzgrenze kann etwa 25 GHz gelten, wo der Durchmesser der erfindungsgemässen Strahlelemente etwa 5 Millimeter annimmt und der Abstand zwischen der Umlaufstruktur und der Reflektorebene kleiner als 3 Millimeter werden kann. Im Bereich zwischen etwa 10 GHz und 25 GHz bietet sich die Auslegung der Strahlelemente als SMD (Surface Mounted Device) an, welche unter Vermeidung von Durchkontaktierungen direkt auf eine die Versorgungsschaltungen tragende dielektrische Platte aufgelötet sind. Die unteren Enden 16 der Befestigungselemente 12.1 bis 12.4 sind dafür vorzugsweise mit einer leicht vom verwendeten Lot benetzbaren galvanischen Oberfläche versehen, wohingegen die restliche dreidimensionale Struktur des Strahlelementes vorzugsweise durch eine lotabweisende Schicht bedeckt ist. Diese kann zum Beispiel durch Tauchlackieren, Plasmabeschichtung mit einer dielektrischen Schicht oder durch selektives Abscheiden eines nicht vom verwendeten Lot benetzbaren Metalls erzeugt werden. Die Reflektorfläche wird vorzugsweise durch eine grossflächige leitende Schicht auf der den Strahlelementen abgewandten Seite der dielektrischen Platte gebildet. Eine besonders vorteilhafte Methode zur Lotmontage ist die Verwendung von Lotkugeln geringer mechanischer Toleranzen, welche bei fachgerechter, aus der Ball Grid Array (BGA) Technik bekannter Dimensionierung eine zuverlässige Selbstzentrierung des Strahlelementes bewirken.

Es ist ein Vorteil der Erfindung, dass die Strahlelemente in grosser Stückzahl herstellbar sind, wobei eine grosse Formtreue gewährt wird. Der Begriff Formtreue drückt aus, dass eine toleranzarme Abbildung der Werkzeugkavität durch das Formteil erzielt werden kann. Die vorteilhafte einstückige Ausführung des das Strahlelement bildenden Gussteils garantiert insbesondere die genaue Einhaltung der zur Erzielung einer hohen Kreuzpolarisations-Entkopplung notwendigen Spiegelsymmetrien. Wird das Strahlelement aus mehreren (vorzugsweise identischen) Teilen zusammengesetzt, ist diese Eigenschaft auf Grund der Montagetoleranzen schwerer zu erzielen. Typischerweise ist das Gewicht eines Abstrahlelements sehr gering. Je nach Material und Frequenzbereich kann ein Gewicht erzielt werden, dass für die Anwendung bei Mobilfunkfrequenzen unterhalb von 20g liegt.

Die beschriebenen Einzel - und Gruppenantennen sind sehr kompakt. Falls die Versorgungsschaltung auf dem Reflektor vorgesehen wird, reduziert sich der Beschaltungsaufwand erheblich.

## Patentansprüche

1. Antenne (10; 20; 70) mit einem Strahlelement, das vor,einem leitenden Reflektor (13; 23; 73) angeordnet ist, wobei das Strahlelement ein drei-dimensionales Strahlelement aus Kunststoffspritzgussmasse ist,
- das mindestens zwei Symmetrieebenen (15.1, 15.3) aufweist,
- das leitend ausgeführt ist und eine geschlossene Umlaufstruktur (11; 21; 71) mit einander abwechselnden Einschnürungen und Ausbuchtungen aufweist, wobei die Umlaufstruktur (11; 21; 71) eine imaginäre Fläche (14) aufspannt, die von den mindestens zwei Symmetrieebenen (15.1, 15.3) geschnitten wird,
- das mindestens zwei Befestigungselemente (12.1 bis 12.4) aufweist, die sich im Wesentlichen senkrecht zu der imaginären Fläche (14) erstrecken und an Punkten, die auf mindestens einer der Symmetrieebenen (15.1, 15.3) liegen, die Umlaufstruktur (11; 21; 71) tragen und an deren Enden (16) mit dem Reflektor (13) verbunden sind, wobei mindestens eines der zwei Befestigungselemente (12.1, 12.2), dessen Wandung (19.1) mit einer leitenden Schicht (18) versehen ist, zum elektrischen Anregen des Strahlelements dient,
- das so ausgeführt ist, dass es aus einer Werkzeugkavität entnehmbar ist, und
- dass die Umlaufstruktur und die Befestigungselemente des dreidimensionalen Strahlelements einstückig sind.

2. Antenne (10; 20; 70) nach Anspruch 1 **dadurch gekennzeichnet, dass** der Reflektor (13; 23; 73) eine ebene Fläche umfasst, die eine leitende Seite (17.2) hat, die zu dem Strahlelement hingewandt ist.

3. Antenne (10; 20; 70) nach Anspruch 1 oder 2 **dadurch gekennzeichnet, dass** sich die durch die Umlaufstruktur (11; 21; 71) aufgespannte imaginäre Fläche (14) im Wesentlichen parallel zu dem Reflektor (13; 23; 73) erstreckt.

4. Antenne (10; 20; 70) nach Anspruch 1 oder 2 **dadurch gekennzeichnet, dass** die durch die Umlaufstruktur (11; 21; 71) aufgespannte imaginäre Fläche (14) eben oder gekrümmt ist.

5. Antenne (10; 20; 70) nach einem der vorhergehenden Ansprüche **dadurch gekennzeichnet, dass** das Strahlelement ganz oder teilweise mit einer leitenden Schicht (18) versehen ist, oder dass das Strahlelement metallisiert ist.

6. Antenne (10; 20; 70) nach einem der vorhergehenden Ansprüche **dadurch gekennzeichnet, dass** der Reflektor (13; 23; 73) auf der Seite (17.1), die von dem Strahlelement abgewandt ist eine Versorgungsschaltung (30) aufweist.

7. Antenne (10; 20; 70) nach Anspruch 6 **dadurch gekennzeichnet, dass** die Versorgungsschaltung ein Netzwerk (30) umfasst, um zwei Speisungseingänge mit den zwei Befestigungselementen (12.1, 12.2) so zu verbinden, dass diese gegenphasig ansteuerbar sind.

8. Antenne (10; 20; 70) nach Anspruch 7 **dadurch gekennzeichnet, dass** die Versorgungsschaltung so ausgelegt ist, dass je nach Speisung an den Speisungseingängen (32) die Polarisierung der von dem Strahlelement abgestrahlten Signale beeinflussbar ist.

9. Antenne (10; 20; 70) nach Anspruch 6 **dadurch gekennzeichnet, dass** die Versorgungsschaltung aus zwei jeweils benachbarte Befestigungselemente (22.1, 22.2 bzw. 22.4, 22.3 oder 22.1, 22.4 bzw. 22.2, 22.3) verbindenden inphase Leistungsteilern besteht, welche ihrerseits durch ein Symmetrierglied (33.1, 33.2) gegenphasig ansteuerbar sind.

10. Antenne (10; 20; 70) nach Anspruch 6 **dadurch gekennzeichnet, dass** die Versorgungsschaltung in planarer, koaxialer oder Hohlleiter-Leitungstechnik auf der Seite (17.1) ausgeführt ist.

11. Antenne (10; 20; 70) nach einem der vorhergehenden Ansprüche **dadurch gekennzeichnet, dass** das Strahlelement durch eine Schirmanordnung umgeben ist, die vorzugsweise metallisiert ist.

12. Antenne (10; 20; 70) nach einem der vorhergehenden Ansprüche **dadurch gekennzeichnet, dass** die mindestens zwei Befestigungselement (12, 22) in der zylinderfläche eines imaginäre Zylinders (9) liegen, dessen Zylinderlängsachse (8) senkrecht auf dem leitenden Reflektor (13; 23; 73) steht.

13. Gruppenantenne (70) mit mehreren Antennen (71) nach einem der vorhergehenden Ansprüche, **dadurch gekennzeichnet, dass** die Antennen (70) in Zeilen und Spalten angeordnet sind und eine Versorgungsmatrix vorhanden ist, durch welche die Antennen (71) zeilen- und/oder spaltenweise zusammenfassbar sind.

14. Gruppenantenne (70) nach Anspruch 13, **dadurch gekennzeichnet, dass** jede der Antennen (71) eine Versorgungsschaltung mit Speisungseingängen aufweist.

15. Gruppenantenne (70) nach Anspruch 14, **dadurch gekennzeichnet, dass** durch die Versorgungsmatrix Verbindungen zwischen Gesamteingängen der Gruppenantenne (70) und den Speisungseingängen der Versorgungsschaltungen herstellbar sind.

## Claims

1. Antenna (10; 20; 70) with an emitter element arranged in front of a conductive reflector (13; 23; 73), the emitter element being a three-dimensional emitter element made of injection-moulded plastic, which:
- comprises at least two planes of symmetry (15.1, 15.3)
- is made so that it is conductive and comprises a closed circular structure (11; 21; 71) with alternating constrictions and projections, the circular structure (11; 21; 71) stretching over an imaginary surface (14) which is intersected by at least two planes of symmetry (15.1, 15.3),
- comprises at least two fixing elements (12.1 to 12.4) which extend essentially perpendicular to the imaginary surface (14) and support the circular structure (11; 21; 71) at points lying on at least one of the planes of symmetry (15.1, 15.3) and are connected at their ends (16) to the reflector (13), at least one of the two fixing elements (12.1, 12.2), the wall (19.1) of which is provided with a conductive layer (18), serving for the electrical excitation of the emitter element,
- is so constructed that it can be taken out of a tool cavity, and
- that the circular structure and the fixing elements of the three-dimensional emitter element are all in one piece.

2. Antenna (10; 20; 70) according to Claim 1, **characterized in that** the reflector (13; 23; 73) comprises a flat surface having a conductive side (17.2) facing towards the emitter element.

3. Antenna (10; 20; 70) according to Claim 1 or 2, **characterized in that** the imaginary surface (14) stretching through the circular structure (11; 21; 71) extends essentially parallel to the reflector (13; 23; 73).

4. Antenna (10; 20; 70) according to Claim 1 or 2, **characterized in that** the imaginary surface (14) stretching through the circular structure (11; 21; 71) is flat or curved.

5. Antenna (10; 20; 70) according to any one of the preceding Claims, **characterized in that** the emitter element is provided wholly or partly with a conductive layer (18), or that the emitter element is metallized.

6. Antenna (10; 20; 70) according to any one of the preceding Claims, **characterized in that** the reflector (13; 23; 73) comprises a supply circuit (30) on the side (17.1) that is turned away from the emitter element.

7. Antenna (10; 20; 70) according to Claim 6, **characterized in that** the supply circuit comprises a network (30) for connecting two supply inputs to the two fixing elements (12.1, 12.2) so that the latter can be driven in antiphase.

8. Antenna (10; 20; 70) according to Claim 7, **characterized in that** the supply circuit is so constructed that the polarization of the signals emitted by the emitter element can be influenced by the supply to the supply inputs (32).

9. Antenna (10; 20; 70) according to Claim 6, **characterized in that** the supply circuit consists of two in-phase power splitters connecting adjacent pairs of fixing elements (22.1, 22.2 or alternatively 22.4, 22.3 or 22.1, 22.4 or alternatively 22.2 to 22.3), these power splitters themselves being able to be driven in antiphase by a balancing network (33.1, 33.2).

10. Antenna (10; 20; 70) according to Claim 6, **characterized in that** the supply circuit is constructed using planar, coaxial or hollow conductor technology on the side (17.1).

11. Antenna (10; 20; 70) according to any one of the preceding Claims, **characterized in that** the emitter element is surrounded by a shielding device, which is preferably metallized.

12. Antenna (10; 20; 70) according to any one of the preceding Claims, **characterized in that** the at least two fixing elements (12, 22) are located in the surface of an imaginary cylinder (9) having its longitudinal axis (8) perpendicular to the conductive reflector (13; 23; 73).

13. Group antenna (70) with a plurality of antennas (71) according to any one of the preceding Claims, **characterized in that** the antennas (70) are arranged in rows and columns and a supply matrix is present through which the antennas (71) can be combined by row or by column.

14. Group antenna (70) according to Claim 13, **characterized in that** each of the antennas (71) comprises a supply circuit with supply inputs.

15. Group antenna (70) according to Claim 14, **characterized in that** by means of the supply matrix, supply connections can be established between common inputs of the group antenna (70) and the supply inputs of the supply circuits.

## Revendications

1. Antenne (10 ; 20 ; 70) comportant un élément de rayonnement, qui est disposé devant un réflecteur conducteur (13 ; 23 ; 73), dans laquelle l'élément de rayonnement est un élément de rayonnement en trois dimensions réalisé à partir d'une masse plastique moulée par injection,
- qui présente au moins deux plans de symétrie (15.1, 15.3),
- qui est exécuté de façon conductrice et présente une structure de circulation fermée (11 ; 21 ; 71) comportant des étranglements et des bombements en alternance, où la structure de circulation (11 ; 21 ; 71) déploie une surface imaginaire (14) qui est coupée par au moins deux plans de symétrie (15.1, 15.3),
- qui présente au moins deux éléments de fixation (12.1 à 12.4) qui s'étendent essentiellement perpendiculairement à la surface imaginaire (14) et portent la structure de circulation (11 ; 21 ; 71) au niveau de points qui reposent sur au moins un des plans de symétrie (15.1, 15.3), et sont reliés au niveau de leurs extrémités (16) avec le réflecteur (13), au moins un des deux éléments de fixation (12.1, 12.2), dont la paroi (19.1) est munie d'une couche conductrice (18), servant à l'excitation électrique de l'élément de rayonnement,
- qui est exécuté de façon telle qu'il peut être retiré d'une cavité d'outils, et
- de façon telle que la structure de circulation et les éléments de fixation de l'élément de rayonnement en trois dimensions sont d'une seule pièce.

2. Antenne (10 ; 20 ; 70) selon la revendication 1, **caractérisée en ce que** le réflecteur (13 ; 23; 73) comprend une surface plane qui a un côté conducteur (17.2) qui est orienté vers l'élément de rayonnement.

3. Antenne (10 ; 20 ; 70) selon la revendication 1 ou 2, **caractérisée en ce que** la surface imaginaire (14) déployée par la structure de circulation (11 ; 21; 71) s'étend essentiellement parallèlement au réflecteur (13 ; 23 ; 73).

4. Antenne (10 ; 20 ; 70) selon la revendication 1 ou 2, **caractérisée en ce que** la surface imaginaire (14) déployée par la structure de circulation (11 ; 21 ; 71) est plane ou incurvée.

5. Antenne (10 ; 20 ; 70) selon l'une des revendications précédentes, **caractérisée en ce que** l'élément de rayonnement est muni en tout ou partie d'une couche conductrice (18) ou **en ce que** l'élément de rayonnement est métallisé.

6. Antenne (10 ; 20 ; 70) selon l'une des revendications précédentes, **caractérisée en ce que** le réflecteur (13 ; 23 ; 73) présente sur le côté (17.1) qui est opposé à l'élément de rayonnement une connexion d'alimentation (30).

7. Antenne (10 ; 20 ; 70) selon la revendication 6, **caractérisée en ce que** la connexion d'alimentation comprend un réseau (30) pour relier deux entrées d'alimentation avec les deux éléments de fixation (12.1, 12.2) de façon telle que celles-ci peuvent être commandées en opposition de phase.

8. Antenne (10 ; 20 ; 70) selon la revendication 7, **caractérisée en ce que** la connexion d'alimentation est réalisée de façon telle qu'en fonction de l'alimentation au niveau des entrées d'alimentation (32), on peut influencer la polarisation des signaux émis par l'élément de rayonnement.

9. Antenne (10 ; 20 ; 70) selon la revendication 6, **caractérisée en ce que** la connexion d'alimentation se compose de deux diviseurs de puissance en phase reliant deux éléments de fixation voisins respectifs (22.1, 22.2 ou 22.4, 22.3 ou 22.1, 22.4 ou 22.2, 22.3), qui peuvent à leur tour être commandés en opposition de phase par un symétriseur (33.1, 33.2).

10. Antenne (10 ; 20 ; 70) selon la revendication 6, **caractérisée en ce que** la connexion d'alimentation est exécutée selon une technique de conduction planaire, par paire coaxiale ou par guide d'ondes sur le côté (17.1).

11. Antenne (10 ; 20 ; 70) selon l'une des revendications précédentes, **caractérisée en ce que** l'élément de rayonnement est entouré par un dispositif en parapluie qui est de préférence métallisé.

12. Antenne (10 ; 20 ; 70) selon l'une des revendications précédentes, **caractérisée en ce que** les deux éléments de fixation au moins (12, 22) reposent dans la surface cylindrique d'un cylindre imaginaire (9) dont l'axe longitudinal du cylindre (8) est situé verticalement sur le réflecteur conducteur (13 ; 23 ; 73).

13. Antenne en groupe (70) comportant plusieurs antennes (71) selon l'une des revendications précédentes, **caractérisée en ce que** les antennes (70) sont disposées en rangées et colonnes et **en ce qu'**existe une matrice d'alimentation par laquelle les antennes (71) peuvent être réunies par rangées et/ou colonnes.

14. Antenne en groupe (70) selon la revendication 13, **caractérisée en ce que** chacune des antennes (71) présente une connexion d'alimentation avec entrées d'alimentation.

15. Antenne en groupe (70) selon la revendication 14, **caractérisée en ce que** l'on peut fabriquer par la matrice d'alimentation des relations entre toutes les entrées de l'antenne en groupe (70) et les entrées d'alimentation des connexions d'alimentation.
